# EUROPÄISCHE PATENTSCHRIFT

(11) **EP 3 744 478 B1**
(45) Veröffentlichungstag und Bekanntmachung des Hinweises auf die Patenterteilung: **29.03.2023**
(21) Anmeldenummer: 19177344.9
(22) Anmeldetag: 29.05.2019
(51) Int. Cl.: B24C 3/20

(54) **AUFNAHMEEINRICHTUNG FÜR EINE SANDSTRAHLANLAGE**
HOLDING ARRANGEMENT FOR A SAND-BLASTING DEVICE
DISPOSITIF DE MAINTIEN POUR UN APPAREIL DE SABLAGE

(43) Veröffentlichungstag der Anmeldung: 02.12.2020
(73) Patentinhaber: Paul Auer GmbH, 68309 Mannheim (DE)
(72) Erfinder: Illing, Franz, 64625 Bensheim (DE); Leibig, Alexander, 68199 Mannheim (DE); Mainx, Tomas, 69469 Weinheim (DE)
(74) Vertreter: Habermann Intellectual Property Partnerschaft von Patentanwälten mbB

(56) Entgegenhaltungen:
- EP-A1- 3 421 176
- US-A- 2 315 546
- US-B1- 9 248 546

## Beschreibung

Die Erfindung betrifft eine Aufnahmeeinrichtung für eine Sandstrahlanlage mit einem Strahlraum, in dem die zu bestrahlenden Gegenstände auf der verstellbaren oder drehbaren Aufnahmeeinrichtung abgelegt und mit Hilfe von Strahlmittel bearbeitet werden können, wobei zumindest die Aufnahmeeinrichtung mit Hilfe einer Antriebsvorrichtung verstellt oder gedreht werden kann, wobei die Aufnahmeeinrichtung einen Drehtisch aufweist, der kontinuierlich oder schrittweise angetrieben wird, und zahlreiche mit Abstand zueinander angeordnete Aufnahmeteile für den zu bestrahlenden Gegenstand aufweist, wobei die Aufnahmeteile über eine weitere Antriebsvorrichtung angetrieben werden können.

Es ist aus der DE 10 2010 000 532.0 eine Vorrichtung zum Strahlbearbeiten bzw. Strahlen von Gegenständen, wie Bauelemente, Werkzeuge, Haushaltsgegenstände, Töpfe, Pfannen oder dergleichen, mit einem Strahlmitteldepot zur Aufnahme eines Strahlmittels allgemein bekannt, das über mindestens eine Leitung mit einer Strahldüse verbunden ist, die sich in einen Strahlraum erstreckt, in dem die zu bestrahlenden Gegenstände eingebracht und bestrahlt werden können.

Die Druckschrift US 9,248,546 B1, die als nächstliegender Stand der Technik gegenüber dem Gegenstand des Anspruchs 1 angesehen wird, umfasst ein Riemen-Riemen-scheiben-System für eine getrennte Verarbeitungsanordnung. Das Teil wird auf einer Spindelanordnung des Riemen-Riemenscheiben-Systems gehalten, und die Drehung der Spindelanordnung wird durch einen Antriebsriemen des Riemen-Riemenscheiben-Systems angetrieben, der sich entlang eines Riemenwegs bewegt. Das Riemen-Riemenscheiben-System umfasst eine oder mehrere Spannrollen, die eine kontinuierliche Drehung des Antriebsriemens ermöglichen, unabhängig davon, ob ein Teil bearbeitet wird. Während ein Teil verarbeitet wird, kann Verarbeitungsmaterial, wie beispielsweise Strahlmaterial, in der Nähe des Riemen-Riemen-scheiben-Systems eingeführt werden und den Betrieb des Riemen-Riemenscheiben-Systems unbeabsichtigt stören. Die Leerlaufanordnung des Riemen-Riemenscheiben-Systems umfasst einen Flügeldurchlauf, der konfiguriert ist, um das Einbringen des vorbereitenden Materials in den Funktionsbetrieb einer kreisförmigen Riemenscheibe der Leerlaufanordnung zu blockieren oder zu verhindern. Der Flügeldurchlauf umfasst eine obere Kante, die das Einbringen von Strahlmaterial in eine Drehöffnung der kreisförmigen Riemenscheibe verhindert, und eine oder mehrere Rippen, die konfiguriert sind, um angesammeltes Verarbeitungsmaterial von der kreisförmigen Riemenscheibe wegzuwischen oder zu bürsten. Der Flügelfeger umfasst ferner eine ringförmige Hülle, die sich von der kreisförmigen Riemenscheibe weg erstreckt und ein Stützelement umgibt, das die kreisförmige Riemenscheibe trägt oder hält, wobei die ringförmige Hülle so ausgelegt ist, dass das Verarbeitungsmaterial, das den Rotationsbetrieb der kreisförmigen Riemenscheibe stört, weiter verhindert wird. Die Position der Leerlaufanordnungen innerhalb des Riemen-Riemenscheiben-Systems kann bestimmt werden, um die Anzahl von Spindelanordnungen zu optimieren, die verwendet werden können, um Teile gleichzeitig in der Teileverarbeitungsanordnung zu verarbeiten.

Die Druckschrift US 2,315,546 A zeigt eine Strahlvorrichtung mit einer Strahlkabine, in welcher ein Drehtisch angeordnet ist, auf welchem mehrere Teile angeordnet und mit einem geeigneten Strahlmaterial bestrahlt werden können.

Die Druckschrift EP 3 421 176 A1 zeigt eine Vorrichtung die einen Drehtisch aufweist, der sich um eine Umdrehungsachse dreht und einen Haltemechanismus aufweist, der sich mit dem Drehtisch bewegt.

Der Erfindung liegt die Aufgabe zugrunde eine Aufnahmeeinrichtung mit einem Aufnahmeteil für einen zu bearbeitenden Gegenstand derart auszubilden, dass ein Beladen und Entladen des zu bearbeitenden Gegenstands weitgehend exakt in der gleichen Position und Ausrichtung im Bereich der Beladeposition gewährleistet ist.

Die Aufgabe wird durch eine Aufnahmeeinrichtung mit den Merkmalen des Patentanspruchs 1 gelöst. Die Aufgabe wird insbesondere dadurch gelöst, dass die Aufnahmeteile als Drehteller ausgebildet sind, die mit Abstand zueinander auf der Aufnahmeeinrichtungen angeordnet sind und einzeln oder gemeinsam, mit Hilfe der weiteren Antriebsvorrichtung, um eine aufrechtstehende Achse schrittweise oder kontinuierlich angetrieben werden, dass der Drehteller ein Reibrad mit einer Anschlagrolle aufweist, die beim Auslaufen aus dem Riemen und somit frei drehend an einer an der Aufnahmeeinrichtung angeordneten Kurvenscheibe oder Reibradscheibe anliegt und entlangläuft, dabei zwangsweise den Drehteller dreht und so ausrichtet, dass der Drehteller wieder seine ursprüngliche Stellung zur Aufnahme von mindesten einem neu zu bearbeitenden Gegenstand einnimmt. Es wird hierdurch eine eindeutige Ausrichtung und absolute Wiederholgenauigkeit des zeitsparenden Arbeitsprozesses gewährleistet. Die Gesamtanlage arbeitet weniger störungsanfällig, zuverlässig und leise mit Hilfe des Anschlaggummis in der Anschlagkurve. or, während oder nach der Entnahme des bestrahlten Gegenstands können die Aufnahmeteile mit Hilfe einer Kurvenscheibe oder Reibradscheibe aufweisenden Steuereinrichtung und/oder Stellvorrichtung in ihre ursprüngliche Aufnahmeposition zurückversetzt werden.

Durch die vorteilhafte Anordnung eines Ausrichters ist die Beladung des Aufnahmeteils nicht nur manuell, sondern auch durch einen Roboter möglich, da das Aufnahmeteil stets exakt in die gleiche Aufnahmeposition im Bereich der Beladeposition gebracht werden kann.

Ferner ist es vorteilhaft, dass die Antriebsvorrichtung als Taktgetriebe ausgebildet ist.

Es ist auch vorteilhaft, dass die Anschlagrolle in einer Stellung des Drehtellers gegenüber einer beweglichen Kurvenspitze der Kurvenscheibe oder Anschlagkurve liegt und durch das Reibrad eine kraftschlüssige Verbindung zwischen der Reibradscheibe herstellt, an dieser entlang läuft und ein zu weites Zurückdrehen von Aufnahmeteil, Drehteller oder Satellit verhindert, wobei das Reibrad eine Abflachung aufweist, welche die kraftschlüssige Verbindung zwischen Reibrad und Reibradscheibe unterbricht und gewährleistet, dass das Aufnahmeteil in einem Winkelbereich stehen bleibt.

Von besonderer Bedeutung ist für die vorliegende Erfindung, dass einige oder alle Drehteller mit je einer Antriebscheibe ausgestattet sind, die mit einem Riemenantrieb in Antriebsverbindung stehen. Hierdurch kann die Drehbewegung von Drehtisch und Aufnahmeteil optimal genutzt werden.

Auch ist es vorteilhaft, dass einige oder alle Drehteller mit je einer Antriebsscheibe und Reibradscheibe ausgestattet sind und das zu bearbeitende Werkstück auf den Satellit bzw. Drehteller gesteckt werden und die Aufnahmeeinrichtung mit dem Drehteller im Uhrzeigersinn taktend durch den Strahlraum bewegt werden kann, wobei mit Hilfe der weiteren Antriebsvorrichtung und einem zugehörigen Antriebsriemen, der über einen Riemenspanner auf Spannung gehalten wird, der Drehteller zusätzlich um die eigene Achse gedreht wird und die Aufnahmeeinrichtung so angeordnet ist, dass Aufnahmeteil oder Drehteller mit Hilfe einer Riemenumlenkung aus der Antriebsverbindung des Antriebsriemens lösbar ist und bei dieser Konstellation Aufnahmeteil oder Drehteller frei drehbar sind.

Ferner ist es von Vorteil, dass der Drehteller mit einer Riemenscheibe und dem Reibrad mit einer Abflachung und der Anschlagrolle eine Baueinheit bildet, die an Aufnahmeeinrichtung oder Drehtisch drehbar gelagert ist und bei Drehung die Aufnahmeeinrichtung eine derartige Position gegenüber der Anschlagscheibe oder Reibradscheibe einnehmen kann, dass das Aufnahmeteil und die Anschlagrolle gegen die Anschlagkurve zur Anlage kommt und bei fortgesetzter Drehung der Aufnahmeeinrichtung ein Verstellen des Aufnahmeteils in die ursprüngliche Aufnahmestellung zur Aufnahme von einem neu zu bearbeitenden Gegenstand vornehmen kann.

Vorteilhaft ist es auch, dass im Bereich der äußeren Begrenzung oder Peripherie der Anschlagkurve oder Reibradscheibe eine Stellvorrichtung vorgesehen ist, die mit Hilfe eines verstellbaren Ausrichters eine exakte Ausrichtung des Aufnahmeteils in seine ursprüngliche Aufnahmestellung zur Aufnahme von einem neuen zu bearbeitenden Gegenstand bewirkt.

Ferner ist es vorteilhaft, dass bei einer bestimmten Stellung des Aufnahmeteils der Ausrichter pneumatisch, hydraulisch, elektrisch und/oder automatisch gegen das Aufnahmeteil gedrückt wird und dadurch das Aufnahmeteil exakt in seine ursprüngliche Stellung zur Aufnahme von einem neu zu bearbeitendem Gegenstand bringt.

Eine zusätzliche Möglichkeit ist gemäß einer Weiterbildung der Erfindung, dass der Ausrichter als Hebelarm ausgebildet ist, der schwenkbar in einer Halterung aufgenommen und an einen Stellzylinder angeschlossen ist, der den Hebelarm mit dem Aufnahmeteil in Wirkverbindung bringen und das Aufnahmeteil in die ursprüngliche Position zur Aufnahme eines neu zu bearbeitenden Gegenstand verstellen kann.

Weitere Vorteile und Einzelheiten der Erfindung sind in den Patentansprüchen und in der Beschreibung erläutert und in den Figuren dargestellt.

Dabei zeigen:
- Fig. 1: eine perspektivische Darstellung der Beladestation mit den einzelnen Satelliten oder Aufnahmestationen zur Aufnahme des zu bestrahlenden Werkstücks, mit Blickrichtung von vorne;
- Fig. 2: die Beladestation in der Draufsicht, gemäß Fig. 1, sowie der Strahlraum und der Aufnahmestationen
- Fig. 3a: eine perspektivische Darstellung der Aufnaheeinheit mit Antriebseinheit, Riementrieb, sowie Aufnahmeteile und der Stellvorrichtung;
- Fig. 3b: eine perspektivische Darstellung der Indexkurve, in der Ansicht von unten;
- Fig. 4a: eine perspektivische Darstellung der Aufnahmestation mit nicht angelegter Stellvorrichtung;
- Fig. 4b: eine perspektivische Darstellung der Aufnahmeplattform mit angelegter Stellvorrichtung;
- Fig. 4c: die Stellvorrichtung in der Ansicht von der Seite;
- Fig. 4d: die Stellvorrichtung in der Ansicht von oben,
- Fig. 4e: Anordnung der Kurvenscheiben,
- Fig. 5: den Aufbau des Satelliten oder Aufnahmeteils in der Ansicht von vorne;
- Fig. 6: eine Teilansicht der Aufnahmeplattform von oben;
- Fig. 7: eine Stellung und Bewegung des Aufnahmeteils, bei dem sich das Reibrad kraftschlüssig an der Reibradscheibe abrollt;
- Fig. 8: den Bewegungsablauf des Aufnahmeteils in, bei dem das Reibrad mit der Anflachung zur Reibradscheibe steht, dadurch keine kraftschlüssige Verbindung hat und somit die Anschlagrolle an der Anschlagscheibe entlang rollt
- Fig. 9: eine weitere Stellung des Aufnahmeteils bei dem das Reibrad eine kraftschlüssige Verbindung mit der Reibradscheibe hat und die bewegliche Kurvenspitze weg drückt;
- Fig. 10: eine weitere Stellung des Aufnahmeteils bei dem das Reibrad eine kraftschlüssige Verbindung mit der Reibradscheibe hat und die Anschlagrolle vor der bewegliche Kurvenspitze vorbei bewegt.

In Fig. 1 ist eine Aufnahmeeinrichtung 2 für eine Sandstrahlanlage 1 mit einem Strahlraum 3 bezeichnet, auf der die zu bestrahlenden Gegenstände auf der verstellbaren oder drehbaren Aufnahmeeinrichtung 2 abgelegt und mit Hilfe von Strahlmittel bearbeitet werden können, wobei zumindest die Aufnahmeeinrichtung 2 mit Hilfe einer eine Antriebswelle 9 aufweisenden Antriebsvorrichtung 7 verstellt oder gedreht werden kann, wobei die Antriebswelle 9 über eine Klauenkupplung mit der Antriebsvorrichtung 7 drehfest verbunden ist.

Die Aufnahmeeinrichtung 2 ist als Drehtisch ausgebildet, kann kontinuierlich oder schrittweise angetrieben werden und zahlreiche mit Abstand zueinander angeordnete Aufnahmeteile 25 um eine Achse drehbar aufnehmen. Die Aufnahmeeinrichtung 2 ist mit einer Positionscodierung 13 ausgestattet, die elektronisch ausgelesen wird und dadurch erkannt wird, wo sich welches Aufnahmeteil befindet. Die Aufnahmeteile 25 dienen zur Aufnahme von zu bestrahlenden Gegenständen, die in den Strahlraum 3 transportiert werden. Die Aufnahmeteile 25 werden insbesondere vor oder während oder nach Abschluss der Bearbeitung und vor der Entnahme des bestrahlten Gegenstands über eine weitere Antriebsvorrichtung 10 angetrieben und mit Hilfe einer Steuereinrichtung und/oder Stellvorrichtung in ihre ursprüngliche Aufnahmeposition zurückverstellt.

Der Arbeitsablauf der Bestrahlung und der Transport der Ladestationen ist wie folgt:
Das zu bearbeitende Werkstück wird im Bereich der Beladeposition 4 auf das auf dem Drehtisch 3a drehbar angeordnete Aufnahmeteil 25 gesteckt, das sich im Uhrzeigersinn taktend schrittweisedurch den Strahlraum 3 bewegt.

Im Strahlraum 3 drehen sich die Aufnahmeteile 25 mit Hilfe einer weiteren Antriebsvorrichtung 10 und dem zugehörigen Antriebsriemen 12, wobei der mit der Antriebsvorrichtung 10 in Wirkverbindung stehende Riemenspanner 14 den Antriebsriemen12 auf Spannung hält, sodass sich das Aufnahmeteil 25 um seine aufrechtstehende Achse drehen kann.

Im Bereich zwischen Strahlraum 3 und Beladeposition 4 wird mit Hilfe einer Riemenumlenkung 11 ab einer bestimmten Stelle die Antriebsverbindung zwischen Antriebsriemen 12 und Aufnahmeteil 25 aufgehoben, sodass sich das Aufnahmeteil 25 nicht angetrieben wird.

Das Aufnahmeteil 25 kann in einer beliebigen Stellung in den Bereich der Beladeposition 4 ankommen. Wird jedoch die Beladung mit einem Roboter ausgeführt, so muss das Aufnahmeteil 25 in einer, zum Beispiel von Kunden, vorgegebenen Position exakt ausgerichtet sein, damit das Werkstück immer in die zuvor bestimmte Position auf das Aufnahmeteil 25 gesetzt werden kann.

Wenn das Aufnahmeteil 25 durch seine Drehung im Strahlraum 3 in einer willkürlichen Stellung ankommt, da die Antriebsverbindung mit dem Riemenantrieb 12 aufgehoben ist, wird für die Ausrichtung des Aufnahmeteils 25 ab einer bestimmten Position eine Kurvenscheibe 18 bzw. Reibradscheibe 18b gemäß Fig. 5 bis 8 eingesetzt, sodass das Aufnahmeteil 25, anhand eines kleinen Reibrads 20, das mit einer Abflachung 20b ausgestattet ist, an eine Kurvenscheibe 18 bzw. Reibradscheibe 18b abrollt.

Das Aufnahmeteil 25 ist durch den Abrollvorgang bereits in einem kleineren Winkelbereich ausgerichtet. Mit Hilfe der Abflachung 20b wird jedoch die Kraftschlussverbindung zwischen dem Reibrad 20 und der Reibradscheibe 18b unterbrochen. Hiermit ist gewährleistet, dass das Aufnahmeteil 25 in seine gewünschte Endlageposition gebracht werden kann.

Damit ein Weiterdrehen und damit keine erneute Reibschlussverbindung zwischen dem Reibrad 20 und der Reibradscheibe 18b wiederhergestellt wird, schlägt oder läuft eine Anschlagscheibe 23 (Fig. 4), an der eine Anschlagrolle 22 befestigt ist, auf eine Anschlagkurve 15 (Fig. 8) auf.

Hierdurch wird Folgendes erreicht:
Gemäß Fig. 6 läuft das Aufnahmeteil 25 an der Kurvenscheibe so entlang, dass es nicht weiter ausgerichtet werden muss, da die Anschlagrolle 22 nur ein wenig an der beweglichen Kurvenspitze 32 entlang läuft. Ein zu weites Zurückdrehen des Aufnahmeteils 25 ist nicht möglich, da ab der Stellung gemäß Fig. 6 das Reibrad 20 wieder greift und damit einen leichten Drehimpuls erhält. Somit bleibt die Abflachung 20b immer im Bereich der Reibradkurve 18b in der gewünschten Position ausgerichtet.

Gemäß Fig. 7 kommt das Aufnahmeteil 25 so an, dass das Reibrad 20 mit dem Aufnahmeteil 25 und mit der Reibradscheibe 18b in Berührung kommt, dadurch rollt das Aufnahmeteil 25 an der Reibradscheibe 18b ab und dreht sich durch die Drehbewegung des Drehtischs 3a das Aufnahmeteil 25. Hierdurch schlägt die Anschlagrolle 22 erst nach der Kurvenspitze 32 an.

Um eine Geräusch-Reduzierung beim Auftreffen der Anschlag-rolle 22 auf die Anschlagkurve 15 zu ermöglichen, trifft diese auf ein Anschlaggummi 16, das an der Anschlagkurve 15 vorgesehen ist.

Gemäß Fig. 8 kommt das Aufnahmeteil 25 so an, dass es mit der Spitze des Reibrads 20 an der Reibradscheibe 18b in Kontakt tritt und dadurch abrollt. Jetzt hat die Anschlagrolle 22 noch die Möglichkeit, vor der beweglichen Kurvenspitze 32 vorbei zu schwenken und wie bei Situation gemäß Fig. 7 auf das Anschlaggummi 16 in der Anschlagkurve 15 zu treffen.

Gemäß Fig. 9 soll sich im ungünstigsten Fall zwischen dem Aufnahmeteil 25 und der Kurvenspitze 15 ein nicht zu großer Druck aufbauen und die bewegliche Kurvenspitze 32 eine dämpfende Funktion mit Hilfe eines Gummi-Puffers 33 erfüllen, sodass das Aufnahmeteil 25 sich nicht mit zu hohem Druck schlagartig wegschwenkt.

Hat der Drehtisch 3a seine Endposition erreicht, werden die Aufnahmeteile 25 exakt ausgerichtet. Eine exakte Ausrichtung des Aufnahmeteils 25 ist durch eine Stellvorrichtung 34 möglich. Die Stellvorrichtung 34 ist beispielsweise ein pneumatischer Ausrichter 17 der im Bereich der äußeren Begrenzung oder Peripherie der Kurvenscheibe 18 bzw. der Reibradscheibe 18b vorgesehen ist, mit Hilfe des verstellbaren Ausrichters 17 kann eine exakte Ausrichtung des Aufnahmeteils 25 in seine ursprünglich Aufnahmestellung zur Aufnahme von einem neu zu bestrahlenden Gegenstands bewirkt werden.

Bei einer bestimmten Stellung des Aufnahmeteils 25 drückt der Ausrichter 17 pneumatisch, hydraulisch, elektrisch und/oder automatisch gegen das Aufnahmeteil 25 und bringt es dadurch exakt in seine ursprüngliche Stellung zur Aufnahme eines weiteren zu bestrahlenden Gegenstands.

Der Ausrichter 17 ist als Hebelarm ausgebildet, der schwenkbar in einer Halterung 30 aufgenommen und an einen Stellzylinder 27 angeschlossen ist, der den Hebelarm mit dem Aufnahmeteil 25 in Wirkverbindung bringen kann und das Aufnahmeteil 25 in die ursprüngliche Position zur Aufnahme von neu zu bestrahlenden Gegenständen verstellen kann.

Der Ausrichter 17 ist auf einer Platte 30 angeordnet und gegenüber dem Drehtisch 3a in seiner Position etwas nach rechts oder links derart einstellbar, dass der Hebelarm 28 das Aufnahmeteil 25 bei Anlage genau in die gewünschte Winkelposition drücken kann (siehe Figuren 3, 5, 10).

Durch die vorteilhafte Anordnung des Ausrichters 17 und die Feinjustierung der Platte und somit des Ausrichters 17, ist die Beladung des Aufnahmeteils 25 auch durch einen Roboter möglich, da das Aufnahmeteil 25 immer exakt in die gleiche Endlageposition im Bereich der Beladeposition 4 gebracht werden kann.

Mit Hilfe dieser Vorrichtung tritt bei der Beschickung des Aufnahmeteils 25 kein Zeitverlust auf, da die Drehbewegung von Drehtisch 3a und Aufnahmeteil 25 optimal genutzt werden kann, um das Aufnahmeteil 25 stets in die richtige Lade-Position zu drehen. Es ist somit ein fließender zeitsparender Arbeitsprozess möglich.

Es wird mit Hilfe des Ausrichters 17 sowie auch des Drehtischs 3a und den zugehörigen Bauteilen eine absolut eindeutige Ausrichtung des Aufnahmeteils 25 und daher eine absolute Wiederholgenauigkeit des Arbeitsprozesses gewährleistet. Die Gesamtanlage arbeitet auch mit Hilfe des Anschlaggummis 16 in der Anschlagkurve 15 geräuscharm.

### Bezugszeichenliste

- 1: Sandstrahlanlage
- 2: Aufnahmeeinrichtung
- 3: Strahlraum
- 3a: Drehtisch
- 4: Beladeposition
- 7: Antriebsvorrichtung, Tischantrieb + Taktgetriebe
- 8: Klauenkupplung
- 9: Antriebswelle
- 10: weitere Antriebsvorrichtung für den Aufnahmeteils 25
- 11: Riemenantrieb, Satellitenantrieb, Riemenumlenkung
- 12: Antriebsriemen für Satellitenantrieb
- 13: Positionscodierung
- 14: Riemenspanner
- 15: Anschlagkurve
- 16: Anschlaggummi
- 17: Pneumatischer Ausrichter
- 18: Kurvenscheibe
- 18b: Reibradscheibe
- 19: Riemenscheibe
- 20: Reibrad mit Abflachung
- 20b: Abflachung am Reibrad
- 22: Anschlagrolle
- 23: Anschlagscheibe
- 25: Aufnahmeteil
- 25a: Aufnahmeteller mit Positionsstift
- 26: Stift
- 27: Pneumatischer Zylinder
- 28: Indexier-Hebelarm
- 30: Halterung, Stellscheibe
- 30b: Befestigungsvorrichtung für 34
- 31: Lagerbock
- 32: Bewegliche Kurvenspitze
- 33: Gummi-Puffer
- 34: Stellvorrichtung zum Ausrichten des Aufnahmeteils 25
- 35: Laufbahn der Anschlagrolle 22
- 36: Vordefinierter Winkel
- 37: Exakte Ausrichtung
- 38: Drehrichtung Drehtisch
- 39: Stellteil zur Feineinstellung des Hebelarms

## Patentansprüche

1. Aufnahmeeinrichtung (2) für eine Sandstrahlanlage (1) mit einem Strahlraum (3), in dem die zu bestrahlenden Gegenstände auf der verstellbaren oder drehbaren Aufnahmeeinrichtung (2) abgelegt und mit Hilfe von Strahlmittel bearbeitet werden können, wobei zumindest die Aufnahmeeinrichtung (2) mit Hilfe einer Antriebsvorrichtung (7) verstellt oder gedreht werden kann, wobei die Aufnahmeeinrichtung (2) einen Drehtisch (3a) aufweist, der kontinuierlich oder schrittweise angetrieben wird und zahlreiche mit Abstand zueinander angeordnete Aufnahmeteile (25) für den zu bestrahlenden Gegenstand aufweist, und wobei die Aufnahmeteile (25) über eine weitere Antriebsvorrichtung (10) angetrieben werden können, wobei die Aufnahmeteile (25) als Drehteller ausgebildet sind, die mit Abstand zueinander auf der Aufnahmeeinrichtungen (2) angeordnet sind und einzeln oder gemeinsam, mit Hilfe der weiteren Antriebsvorrichtung (10), um eine aufrechtstehende Achse schrittweise oder kontinuierlich angetrieben werden, **dadurch gekennzeichnet, dass** y vor, während oder nach der Entnahme des bestrahlten Gegenstands die Drehteller (25) mit Hilfe einer Kurvenscheibe (18) oder Reibradscheibe (18b) aufweisenden Steuereinrichtung und/oder Stellvorrichtung (34) in seine ursprüngliche Aufnahmeposition zurückversetzt werden können, wobei der Drehteller (25) ein Reibrad (20) und eine Anschlagrolle (22) aufweist, die während des Drehvorgangs des Aufnahmeteils (25) an einer an der Aufnahmeeinrichtung (2) angeordneten Kurvenscheibe (18) oder Reibradscheibe (18b) anliegt und entlangläuft, dabei zwangsweise den Drehteller (25) dreht und so ausrichtet, dass der Drehteller (25) wieder seine ursprüngliche Stellung zur Aufnahme von einem neuen zu bearbeitenden Gegenstand einnimmt..

2. Vorrichtung nach Anspruch 1,
**dadurch gekennzeichnet,**
**dass** die Antriebsvorrichtung (7) als Taktgetriebe ausgebildet ist.

3. Vorrichtung nach einem der vorhergehenden Ansprüche,
**dadurch gekennzeichnet**
**dass** die Anschlagrolle (22) in einer Stellung des Drehtellers (25) gegenüber einer beweglichen Kurvenspitze (32) der Kurvenscheibe (18) oder Reibradscheibe (18b) liegt und eine kraftschlüssige Verbindung zwischen der Reibradscheibe (18b) herstellt, an dieser entlang läuft und ein zu weites Zurückdrehen von dem Drehteller (25) verhindert, wobei das Reibrad (20) eine Abflachung (20b) aufweist, welche die kraftschlüssige Verbindung zwischen Reibrad (20) und Reibradscheibe (18b) unterbricht und gewährleistet, dass der Drehteller (25) in einem Winkelbereich stehen bleibt.

4. Vorrichtung nach einem der vorhergehenden Ansprüche,
**dadurch gekennzeichnet,**
**dass** einige oder alle Drehteller (25) mit je einer Antriebscheibe oder Riemenscheibe (19) ausgestattet sind, die mit einem Riemenantrieb (11) oder ähnlichem in Antriebsverbindung stehen.

5. Vorrichtung nach Anspruch 1 oder 2,
**dadurch gekennzeichnet,**
**dass** einige oder alle Drehteller (25) mit je einer Antriebsscheibe oder Riemenscheibe (19) ausgestattet sind und das zu bearbeitende Werkstück auf den Drehteller (25) gesteckt werden und die Aufnahmeeinrichtung (2) mit dem Drehteller (25) im Uhrzeigersinn taktend durch den Strahlraum (3) bewegt werden kann, wobei mit Hilfe der weiteren Antriebsvorrichtung (10) und einem zugehörigen Antriebsriemen (12), der über einen Riemenspanner (14) auf Spannung gehalten wird, der Drehteller (25) zusätzlich um die eigene Achse gedreht wird und die Aufnahmeeinrichtung (2) so angeordnet ist, dass Aufnahmeteil oder Drehteller (25) mit Hilfe einer Riemenumlenkung (11) aus der Antriebsverbindung des Antriebsriemens (12) lösbar ist und bei dieser Konstellation die Drehteller (25) frei drehbar sind.

6. Vorrichtung nach einem der vorhergehenden Ansprüche
**dadurch gekennzeichnet,**
**dass** der Drehteller (25) mit einer Riemenscheibe (19) und dem Reibrad (20) mit einer Abflachung (20b) und der Anschlagrolle (22) eine Baueinheit bildet, die an Aufnahmeeinrichtung oder Drehtisch (3a) drehbar gelagert ist und bei Drehung die Aufnahmeeinrichtung (2) eine derartige Position gegenüber der Kurvenscheibe (18) bzw. Reibradscheibe (18b) einnehmen kann, dass der Drehteller (25) und die Anschlagrolle (22) gegen die Anschlagkurve (15) zur Anlage kommt und bei fortgesetzter Drehung der Aufnahmeeinrichtung (2) ein Verstellen des Drehtellers (25) in die ursprüngliche Aufnahmestellung zur Aufnahme von einem neuen zu bearbeitenden Gegenstand vornehmen kann.

7. Vorrichtung nach einem der vorhergehenden Ansprüche
**dadurch gekennzeichnet,**
**dass** im Bereich der äußeren Begrenzung oder Peripherie der Anschlagkurve (15) bzw. Reibradscheibe (18b) eine Stellvorrichtung (34) vorgesehen ist, die mit Hilfe einer zuvor einstellbaren Stellscheibe (30) und eines Hebelarms (28) eine exakte Ausrichtung des Aufnahmeteils (25) in seine ursprüngliche Aufnahmestellung zur Aufnahme von einem neuen zu bearbeitenden Gegenstand bewirkt.

8. Vorrichtung nach einem der vorhergehenden Ansprüche
**dadurch gekennzeichnet,**
**dass** bei einer bestimmten Stellung des Drehtellers (25) die Stellvorrichtung (34) pneumatisch, hydraulisch, elektrisch und/oder automatisch gegen den Drehteller (25) gedrückt wird und dadurch der Drehteller (25) exakt in seine ursprüngliche Stellung zur Aufnahme von einem neuen zu bearbeitenden Gegenstand bringt.

9. Vorrichtung nach einem der vorhergehenden Ansprüche
**dadurch gekennzeichnet,**
**dass** die Stellvorrichtung (34) als Hebelarm ausgebildet ist, der schwenkbar in einer Befestigungsvorrichtung (30b) aufgenommen und an einen Stellzylinder (27) angeschlossen ist, der den Hebelarm mit dem Drehteller (25) in Wirkverbindung bringen und den Drehteller (25) in die ursprüngliche Position zur Aufnahme von einem neuen zu bearbeitenden Gegenstand verstellen kann.

## Claims

1. Holding arrangement (2) for a sandblasting system (1) with a blasting chamber (3) in which the objects to be blasted can be placed on the adjustable or rotatable holding arrangement (2) and processed using blasting media, wherein at least the holding arrangement (2) can be adjusted or rotated using a drive device (7), wherein the holding arrangement (2) comprises a rotary table (3a) which is driven continuously or stepwise and comprises numerous spaced-apart receiving parts (25) for the object to be blasted, and wherein the receiving parts (25) can be driven via a further drive device (10), wherein the receiving parts (25) are configured as turntables, which are arranged at a distance from one another on the holding arrangement (2) and are driven individually or jointly, with the aid of the further drive device (10), stepwise or continuously about an upright axis,
**characterized in that**
before or during or after the removal of the blasted object, the turntables (25) can be returned to their original receiving position with the aid of a control device and/or adjusting device (34) that comprises a cam disk (18) or a friction wheel disk (18b), wherein the turntable (25) comprises a friction wheel (20) and a stop roller (22) which, during the turning process of the receiving part (25), bears against and runs along a cam disk (18) or friction wheel disk (18b) arranged on the holding arrangement (2), forcibly rotating the turntable (25) and aligning it such that the turntable (25) resumes its original position for receiving a new object to be processed.

2. Arrangement according to claim 1,
**characterized in that**
the drive device (7) is configured as a timing gear.

3. Arrangement according to one of the preceding claims,
**characterized in that**
the stop roller (22) is in a position of the turntable (25) opposite a movable cam tip (32) of the cam disc (18) or friction wheel disc (18b) and creates a force-fit connection between the friction wheel disc (18b), runs along it and a prevents the receiving part, turntable or satellite (25) from turning back too far, wherein the friction wheel (20) comprises a flattening (20b) which interrupts the force-fit connection between the friction wheel (20) and the friction wheel disk (18b) and ensures that the turntable (25) stops in an angular range.

4. Arrangement according to one of the preceding claims,
**characterized in that**
some or all turntables (25) are each equipped with a drive pulley or belt pulley (19) which are connected to a belt drive (11) or the like.

5. Arrangement according to claim 1 or 2,
**characterized in that**
some or all turntables (25) are each equipped with a drive pulley or belt pulley (19) and the workpiece to be processed can be placed on the turntable (25), and the holding arrangement (2) with the turntable (25) can be moved clocked clockwise through the blasting chamber (3), wherein, by way of the further drive device (10) and an associated drive belt (12), which is kept under tension via a belt tensioner (14), the turntable (25) is additionally rotated about its own axis and the holding arrangement (2) is arranged in such a way that receiving part or turntable (25) can be removed from the drive connection of the drive belt (12) and in this constellation the turntables (25) are freely rotatable.

6. Arrangement according to one of the preceding claims,
**characterized in that**
the turntable (25) with a belt pulley (19) and the friction wheel (20) with a flattened area (20b) and the stop roller (22) forms a structural unit which is rotatably mounted on the holding arrangement or rotary table (3a) and upon rotation the holding arrangement (2) cam assume such a position in relation to the cam disk (18) or friction wheel disc (18b) that the turntable (25) and the stop roller (22) come to rest against the stop cam (15) and, with continued rotation of the holding arrangement (2), can cause a movement of the turntable (25) into the original holding position for receiving a new object to be processed.

7. Arrangement according to one of the preceding claims,
**characterized in that**
in the area of the outer edge or periphery of the stop cam (15) or friction wheel disc (18b) an adjusting device (34) is provided which, with the aid of a previously adjustable adjusting disc (30) and a lever arm (28), brings about an exact alignment of the receiving part (25) into its original receiving position for receiving a new object to be processed.

8. Arrangement according to one of the preceding claims,
**characterized in that**
when the turntable (25) is in a specific position, the adjusting device (34) is pressed pneumatically, hydraulically, electrically and/or automatically against the turntable (25) and the turntable (25) is thereby moved exactly to its original position for receiving a new object to be processed.

9. Arrangement according to one of the preceding claims,
**characterized in that**
the adjusting device (34) is configured as a lever arm which is pivotably received in a fastening device (30b) and connected to an adjusting cylinder (27) which can bring the lever arm into operative connection with the turntable (25) and can adjust the turntable (25) into the original position for receiving a new object to be processed.

## Revendications

1. Dispositif de réception (2) pour une installation de sablage (1) avec une chambre de sablage (3), dans laquelle les objets à sabler peuvent être déposés sur le dispositif de réception (2) déplaçable ou rotatif et être traités à l'aide d'un agent de sablage, au moins le dispositif de réception (2) pouvant être déplacé ou tourné à l'aide d'un système d'entraînement (7), le dispositif de réception (2) présentant une table tournante (3a) qui est entraînée en continu ou pas à pas et qui présente de nombreuses parties de réception (25) agencées à distance les unes des autres pour l'objet à sabler, et les parties de réception (25) pouvant être entraînées par l'intermédiaire d'un autre système d'entraînement (10), les parties de réception (25) étant réalisées sous forme de plateaux tournants qui sont agencés à distance les uns des autres sur les dispositifs de réception (2) et qui sont entraînés individuellement ou ensemble, à l'aide de l'autre système d'entraînement (10), autour d'un axe vertical, pas à pas ou en continu,
**caractérisé en ce**
**qu'**avant, pendant ou après le retrait de l'objet sablé, les plateaux tournants (25) peuvent être ramenés dans leur position de réception initiale à l'aide d'un dispositif de commande et/ou d'un système de réglage (34) présentant un disque à came (18) ou un disque à roue de friction (18b), le plateau tournant (25) présentant une roue de friction (20) et un galet de butée (22) qui, pendant le processus de rotation de la partie de réception (25), s'applique contre un disque à came (18) ou un disque à roue de friction (18b) agencé sur le dispositif de réception (2) et se déplace le long de celui-ci, ce qui force le plateau tournant (25) à tourner et l'oriente de telle sorte que le plateau tournant (25) reprend sa position initiale pour la réception d'un nouvel objet à traiter.

2. Dispositif selon la revendication 1,
**caractérisé en ce que**
le système d'entraînement (7) est réalisé sous forme de transmission cadencée.

3. Dispositif selon l'une quelconque des revendications précédentes,
**caractérisé en ce que**
le galet de butée (22) se trouve, dans une position du plateau tournant (25), en face d'une pointe de came mobile (32) du disque à came (18) ou du disque à roue de friction (18b) et établit une liaison par adhérence entre le disque à roue de friction (18b), se déplace le long de celui-ci et empêche une rotation en arrière trop importante du plateau tournant (25), la roue de friction (20) présentant un aplatissement (20b) qui interrompt la liaison par adhérence entre la roue de friction (20) et le disque à roue de friction (18b) et assure que le plateau tournant (25) reste dans une zone angulaire.

4. Dispositif selon l'une quelconque des revendications précédentes,
**caractérisé en ce que**
certains ou tous les plateaux tournants (25) sont équipés chacun d'un disque d'entraînement ou d'un disque à courroie (19) qui est en liaison d'entraînement avec un entraînement à courroie (11) ou similaire.

5. Dispositif selon la revendication 1 ou 2,
**caractérisé en ce que**
certains ou tous les plateaux tournants (25) sont équipés chacun d'un disque d'entraînement ou d'un disque à courroie (19) et la pièce à traiter peut être enfichée sur le plateau tournant (25) et le dispositif de réception (2) peut être déplacé avec le plateau tournant (25) dans le sens des aiguilles d'une montre de manière cadencée à travers l'espace de sablage (3), à l'aide de l'autre dispositif d'entraînement (10) et d'une courroie d'entraînement (12) correspondante, qui est maintenue en tension par un tendeur de courroie (14), le plateau tournant (25) étant en outre tourné autour de son propre axe et le dispositif de réception (2) étant agencé de telle sorte que la partie de réception ou le plateau tournant (25) peut être détaché de la liaison de l'entraînement de la courroie d'entraînement (12) à l'aide d'un renvoi de courroie (11) et, dans cette configuration, les plateaux tournants (25) peuvent tourner librement.

6. Dispositif selon l'une quelconque des revendications précédentes.
**caractérisé en ce que**
le plateau tournant (25) forme avec un disque à courroie (19) et la roue de friction (20) avec un aplatissement (20b) et le galet de butée (22) une unité de construction qui est montée de manière rotative sur le dispositif de réception ou la table tournante (3a) et, lors de la rotation, le dispositif de réception (2) peut prendre une telle position par rapport au disque à came (18) ou au disque à roue de friction (18b) que le plateau tournant (25) et le galet de butée (22) viennent s'appuyer contre la came de butée (15) et, en cas de poursuite de la rotation du dispositif de réception (2), un déplacement du plateau tournant (25) dans la position de réception initiale pour recevoir un nouvel objet à traiter peut être effectué.

7. Dispositif selon l'une quelconque des revendications précédentes,
**caractérisé en ce que**
un système de réglage (34) est prévu dans la zone de la limite extérieure ou de la périphérie de la came de butée (15) ou du disque à roue de friction (18b) qui, à l'aide d'un disque de réglage (30) réglable au préalable et d'un bras de levier (28), provoque une orientation exacte de la partie de réception (25) dans sa position de réception initiale pour la réception d'un nouvel objet à traiter.

8. Dispositif selon l'une quelconque des revendications précédentes,
**caractérisé en ce que**
dans une position déterminée du plateau tournant (25), le système de réglage (34) est pressé pneumatiquement, hydrauliquement, électriquement et/ou automatiquement contre le plateau tournant (25) et amène ainsi le plateau tournant (25) exactement dans sa position d'origine pour la réception d'un nouvel objet à traiter.

9. Dispositif selon l'une quelconque des revendications précédentes,
**caractérisé en ce que**
le système de réglage (34) est réalisé sous forme de bras de levier, qui est reçu de manière pivotante dans un système de fixation (30b) et est raccordé à un vérin de réglage (27) qui peut amener le bras de levier en liaison active avec le plateau tournant (25) et déplacer le plateau tournant (25) dans la position initiale pour la réception d'un nouvel objet à traiter.
